# FASCICULE DE BREVET EUROPEEN

(11) **EP 0 665 478 B1**
(45) Date de publication et mention de la délivrance du brevet: **20.08.1997**
(21) Numéro de dépôt: 94810658.8
(22) Date de dépôt: 21.11.1994
(51) Int. Cl.: G04C 10/00

(54) **Montre électronique**
Elektronische Uhr
Electronic clock

(30) Priorité: 26.01.1994 CH 237/94
(43) Date de publication de la demande: 02.08.1995
(73) Titulaire: Zafferri, Roberto, CH-6924 Sorengo (CH)
(72) Inventeur: Zafferri, Roberto, CH-6924 Sorengo (CH)
(74) Mandataire: AMMANN PATENTANWAELTE AG BERN

(56) Documents cités:
- EP-A- 0 483 065
- DE-B- 1 058 942
- DE-U- 1 811 389

## Description

La présente invention concerne une montre électronique selon le préambule de la revendication 1. Des montres de ce genres sont connues par exemple de CH-B-671 669 ou de WO 92/04 662. Les générateurs de ces montres connues comportent un seul rotor et stator, ce qui nécessite une multiplication considérable de la rotation de la masse oscillante pour obtenir une vitesse convenable, respectivement un rendement et une puissance convenables du générateur. En plus, le générateur nécessite assez de place dans le mouvement de la montre, et de toute façon, il s'agit d'un mouvement spécial, comprenant la masse oscillante, le train d'engrenages et le générateur proprement dit.

Pour éviter les désavantages susmentionnés, la présente invention propose une montre selon la revendication 1. Le fait de prévoir plusieurs rotors aimantés permet d'obtenir un rendement et une puissance suffisante à l'aide d'une multiplication relativement faible, avec une seule roue dentée en prise avec les pignons des rotors. Une multiplication dans l'ordre de 40 à 45 peut suffir. De préférence, les rotors aimantés agissent sur un stator commun, par exemple un stator annulaire à la périphérie du mouvement. Il est ainsi possible de réaliser un générateur à l'extérieur d'un mouvement habituel, et le générateur comprenant la masse oscillante, les rotors et le stator peuvent être réalisés sous forme d'un module susceptible d'être assemblé avec un mouvement de montre.

Par conséquent, un mode d'éxécution de la présente invention concerne également une montre avec un générateur selon la revendication 6. Ce générateur peut aussi être caractérisé par une platine, qui comporte un logement pour le mouvement de montre. Il est ainsi possible de fabriquer des générateurs dont ledit logement est dimensionné de façon à recevoir des mouvements de montre de calibres différents.

L'invention sera expliquée plus en détail à l'aide d'un exemple d'exécution représenté dans le dessin.
La fig. 1 est une vue de dessus, sans masse oscillante et
la fig. 2 est une coupe suivant la ligne II-II.

La partie générateur ou module générateur comporte une platine 1 sur laquelle est montée à l'aide d un roulement à billes 2, une masse oscillante 3. Cette masse oscillante est solidaire avec une roue dentée 4, qui est en prise avec les pignons 5 de quatre rotors aimantés 6. Il s'agit de rotors bipolaires à aimantation diamétrale. Les rotors avec les pignons 5 sont montés sur pivots dans la platine 1 et un pont 8. Chaque rotor 5 se trouve entre deux expansions polaires 7 d'une section de stator 9, montée sur la platine. Chaque section 9 du stator est pouvue d'une bobine 10. En effet, se sont les expansions polaires qui sont fixées sur des parties saillantes de la platine 1, tandis que les sections 9 et bobines 10 se trouvent à l'extérieur de la platine dans des découpures 11 de celles-ci. La platine 1 présente un logement 12 susceptible de recevoir un mouvement de montre 13 d'un calibre approprié. Les dimensions du logement 12 peuvent être choisies pour recevoir un mouvement de montre électronique d'un calibre existant.

Lors de chaque rotation de la masse oscillante 3, les quatre rotors 6 sont entraînés en synchronisme par la roue dentée 4 et les pignons 5. Les rotors 6 sont disposés entre les sections de stator 7, 9 de façon que le flux magnétique s'additionne dans le stator annulaire constitué par les quatre sections de stator. On obtient ainsi une variation de flux intense et par conséquent, un rendement et une puissance élevés du générateur malgré la multiplication relativement faible entre le mouvement de la masse oscillante et la rotation des rotors 6. Les bobines 10 peuvent être branchées en série ou en parallèle, en fonction du degré de charge de l'accumulateur. Le courant alternatif induit dans les bobines 10 peut être redressé pour charger l'accumulateur de la montre.

Au lieu de quatre rotors 6, on peut en prévoir plus ou moins, mais au moins deux. Quel que soit le nombre de rotors et de sections du stator, l'invention permet une construction simple et de faible épaisseur, étant donné que les expansions polaires 7 sont directement montées sur la platine et que les sections 9 et bobines 10 sont montées dans des découpures de la platine.

## Revendications

1. Montre électronique comprenant une masse oscillante (3) accouplée au rotor (6) d'un générateur (6, 9, 10) par un train d'engrenages (4, 5), caractérisée en ce que la masse oscillante (3) est solidaire avec une roue dentée (4) en prise avec plusieurs pignons (5), chaque pignon étant monté sur l'axe d'un rotor (6) aimanté agissant sur un stator (9, 10).

2. Montre selon la revendication 1, caractérisée en ce que les rotors (6) aimantés agissent sur un stator (9, 10) commun.

3. Montre selon la revendication 2, caractérisée en ce que les rotors (6) sont disposés en série entre des sections (9, 10) du stator.

4. Montre selon une des revendications 1 - 3, caractérisée en ce que le stator comporte plusieurs bobines (10) branchées en série ou en parallèle.

5. Montre selon une des revendications 1 - 4, caractérisée en ce que le stator comprend des sections (7, 9) en une pièce portant une bobine (10) entre des expansions polaires (7).

6. Montre selon une des revendications 1 - 5, caractérisée en ce que son générateur constitue un module susceptible d'être assemblé avec le mouvement de montre (13).

7. Montre selon la revendication 6, caractérisée par une platine (1) portant la masse oscillante (3), les rotors (6) et le stator (9, 10), et comportant un logement (12) pour le mouvement (13) de montre.

8. Montre selon la revendication 6 ou 7, caractérisée par un stator annulaire périphérique.

## Patentansprüche

1. Elektronische Uhr mit einer schwingenden Masse (3), welche über einen Getriebezug (4, 5) mit dem Rotor (6) eines Generators (6, 9, 10) gekoppelt ist, dadurch gekennzeichnet, dass die schwingende Masse (3) einstückig mit einem Zahnrad (4) ausgeführt ist, welches mit einer Anzahl von Trieben (5) im Eingriff steht, welche jeweils auf der Achse eines magnetisierten Rotors (6) montiert sind, der auf einen Stator (9, 10) wirkt.

2. Uhr nach Anspruch 1, dadurch gekennzeichnet, dass die magnetisierten Rotoren (6) auf einen gemeinsamen Stator (9, 10) wirken.

3. Uhr nach Anspruch 2, dadurch gekennzeichnet, dass die Rotoren (6) in Serie zwischen Sektionen (9, 10) des Stators angeordnet sind.

4. Uhr nach einem der Ansprüche 1 bis 3, dadurch gekennzeichnet, dass der Stator mehrere Spulen (10) aufweist, welche in Serie oder parallel geschaltet sind.

5. Uhr nach einem der Ansprüche 1 bis 4, dadurch gekennzeichnet, dass der Stator einstückige Sektionen (7, 9) aufweist, welche zwischen erweiterten Polstücken (7) eine Spule (10) tragen.

6. Uhr nach einem der Ansprüche 1 bis 5, dadurch gekennzeichnet, dass deren Generator ein Modul bildet, welches mit dem Uhrwerk (13) montierbar ist.

7. Uhr nach Anspruch 6, gekennzeichnet durch eine Platine (1), welche die schwingende Masse (3), die Rotoren (6) und den Stator (9, 10) trägt und eine Aussparung (12) für das Uhrwerk (13) aufweist.

8. Uhr nach Anspruch 6 oder 7, gekennzeichnet durch einen ringförmigen, peripheren Stator.

## Claims

1. Electronic watch comprising an oscillating mass (3) which is coupled to the rotor (6) of a generator (6, 9, 10) by means of a gear train (4, 5), characterised in that the oscillating mass (3) is integral with a toothed wheel (4) which is in engagement with a plurality of pinions (5), each pinion being mounted on the axle of a magnetized rotor (6) acting upon a stator (9, 10).

2. Watch according to claim 1, characterised in that the magnetized rotors (6) act upon a common stator (9, 10).

3. Watch according to claim 2, characterised in that the rotors (6) are arranged in series between sections (9, 10) of the stator.

4. Watch according to one of claims 1 to 3, characterised in that the stator comprises a plurality of coils (10) which are connected in series or in parallel.

5. Watch according to one of claims 1 to 4, characterised in that the stator comprises sections (7, 9) in one piece which support a coil (10) between polar expansions (7).

6. Watch according to one of claims 1 to 5, characterised in that its generator constitutes a module which is capable of being assembled with the watch movement (13).

7. Watch according to claim 6, characterised by a plate (1) supporting the oscillating mass (3), the rotors (6), and the stator (9, 10), and comprising a receptacle (12) for the watch movement (13).

8. Watch according to claim 6 or 7, characterised by an annular, peripheral stator.
